# FASCICULE DE BREVET EUROPEEN

(11) **EP 1 890 203 B1**
(45) Date de publication et mention de la délivrance du brevet: **01.08.2012**
(21) Numéro de dépôt: 06119118.5
(22) Date de dépôt: 17.08.2006
(51) Int. Cl.: G04B 37/00, G04B 37/11, G04B 45/00

(54) **Boîte de montre comprenant un fond et procédé de fixation d'un fond sur une boîte de montre**
Armbanduhrgehäuse, das einen Boden umfasst, und Verfahren zur Befestigung eines Bodens auf ein Armbanduhrgehäuse
Watch case including a case back, and method of attaching a case back to a watch case

(43) Date de publication de la demande: 20.02.2008
(73) Titulaire: Omega SA, 2500 Bienne (CH)
(72) Inventeur: Mavilla, Alain, 2500 Bienne (CH); Monachon, Jean-Claude, Les Vieux-Prés 2554 (CH)
(74) Mandataire: Ravenel, Thierry Gérard Louis

(56) Documents cités:
- CH-A- 333 257
- US-A1- 2003 016 591

## Description

La présente invention concerne une boîte de montre comportant un fond vissé dont l'alignement peut être ajusté par rapport à un axe vertical 12 heures-6 heures. La présente invention concerne également un procédé de fixation d'un fond sur une boite de montre et, plus particulièrement, un procédé permettant l'orientation d'un fond de boîte de montre par rapport à cette boite.

Il arrive fréquemment que, lors du vissage d'un fond de boite de montre sur la carrure de cette dernière, on s'aperçoive que, lorsque le fond est complètement vissé, les inscriptions ou motifs décoratifs qui peuvent avoir été par exemple frappés par étampage ou gravés sur la face du fond située du côté du poignet du porteur de la montre, ne sont pas convenablement alignés par rapport à l'axe vertical 12 heures-6 heures de ladite montre, ce qui, bien entendu, nuit à l'aspect esthétique de cette montre.

Ce défaut d'aspect, s'il peut être toléré pour des montres bon marché, constitue un inconvénient très gênant pour des montres plus onéreuses.

Pour remédier à cet inconvénient, une solution connue à ce jour consiste à apparier un fond avec une boite de montre déterminée lors de l'usinage, de façon que l'on soit assuré qu'une fois complètement vissé, le fond soit parfaitement aligné avec l'axe 12 heures-6 heures de la montre. Cette solution n'est toutefois que peu satisfaisante car on s'expose à des problèmes si jamais le fond d'origine de la montre est perdu ou abîmé et qu'il est nécessaire de le remplacer par un autre fond dont on n'est pas sûr qu'une fois vissé sur la carrure, il s'aligne toujours convenablement avec l'axe vertical 12 heures-6 heures.

On connait également du document US 2003-016591 une boîte de montre comportant un dispositif de fixation d'un fond conforme au préambule de la revendication 1 du brevet.

La présente invention a pour but de remédier à cet inconvénient ainsi qu'à d'autres encore en proposant un système permettant, après vissage d'un fond sur la carrure d'une boîte de montre, de régler de manière simple et efficace l'alignement de ce fond par rapport à l'axe 12 heures-6 heures de la montre, de façon à garantir une disposition convenable des inscriptions et autres motifs décoratifs qui ont été reportés sur la face du fond de la montre dirigée du côté du poignet du porteur de cette montre.

A cet effet, la présente invention concerne une boîte de montre conforme à la revendication 1 du brevet.

Grâce à ces caractéristiques, quand le fond est vissé en butée contre la carrure et que l'on continue de visser le fond, l'élément intermédiaire qui relie le fond à la carrure peut se dévisser par rapport au fond étant donné que l'élément intermédiaire est vissé sur la carrure avec un filetage dont le sens est opposé à celui du filetage qui relie l'élément intermédiaire au fond. L'élément intermédiaire peut donc se déplacer verticalement le long du filetage de la carrure, ce qui permet une orientation aisée du fond lorsque l'ensemble fond/élément intermédiaire est vissé en butée sur la carrure.

La présente invention procure ainsi un dispositif de fixation d'un fond de boîte de montre qui permet de visser complètement ce fond sur la carrure de la montre de façon à assurer l'étanchéité de cette dernière et à éviter au maximum tout risque de perdre ledit fond, puis de pivoter ce fond par rapport à la carrure pour aligner des inscriptions ou motifs appliqués sur la face visible dudit fond par exemple par rapport à l'axe 12 heures-6 heures de la montre. On notera que cette boîte ne nécessite que peu d'adaptations par rapport à la construction d'une boîte de montre classique et qu'une seule pièce intermédiaire supplémentaire.

Les problèmes de l'art antérieur sont ainsi résolus. En particulier, on n'est plus obligé d'usiner les fonds et les carrures par paires avec une grande précision afin d'être assuré qu'au montage, lorsque qu'un fond est complètement vissé sur la carrure qui lui correspond, ce fond sera convenablement aligné par rapport à l'axe 12 heures-6 heures de la montre. En réduisant les exigences liées à la précision avec laquelle fonds et carrures doivent être usinés, la présente invention permet donc de réduire de manière sensible les coûts de fabrication et de limiter le nombre de pièces qui doivent être écartées en raison de défauts d'usinage, ce qui a, bien entendu, un impact favorable sur le prix de revient de la montre terminée.

Selon une autre caractéristique de l'invention, la boîte comprend en outre des moyens pour augmenter le couple de friction entre l'élément intermédiaire et le fond, ces moyens comprenant de préférence un anneau élastique interposé entre l'élément intermédiaire et le fond. Grâce à cette augmentation du couple de friction, on évite que se produise un dévissage prématuré de l'élément intermédiaire par rapport au fond lors du vissage de l'ensemble fond/élément intermédiaire sur la carrure.

Selon un mode de réalisation préféré de l'invention, l'élément intermédiaire comprend une bague munie d'une ouverture circulaire intérieure et d'une portion d'un premier diamètre suivie d'une portion ayant un deuxième diamètre inférieur au premier diamètre suivie d'une portion ayant un deuxième diamètre inférieur au premier diamètre. En outre, la première portion filetée est ménagée dans la paroi délimitant l'ouverture de l'élément intermédiaire, la deuxième portion filetée étant ménagée sur la surface de la portion de plus grand diamètre de la bague. La face du fond dirigée vers l'intérieur de la boîte comprend une rainure annulaire dont une des parois verticales comprend un filetage destiné à coopérer avec ladite première portion filetée de l'élément intermédiaire, et la largeur de la rainure est dimensionnée pour recevoir la portion de diamètre inférieur de la bague. Dans ce mode préféré, la portion de diamètre inférieur de la bague comprend une gorge annulaire dans laquelle est disposé ledit anneau élastique qui est destiné à coopérer en frottement contre la paroi de la rainure annulaire située en regard de sa paroi comprenant le filetage.

Selon une caractéristique avantageuse de l'invention, la hauteur de la portion de diamètre supérieur de la bague est inférieure à la hauteur de la portion de diamètre inférieur de la bague et la profondeur de la rainure annulaire du fond est supérieure ou égale à la hauteur de la portion de diamètre inférieur de la bague.

L'invention a également pour objet un procédé d'orientation d'un fond de boîte de montre sur la carrure, caractérisé en ce qu'il comprend les étapes de:
- se munir d'un fond présentant une portion filetée selon un premier sens;
- se munir d'une carrure de boîte de montre comprenant une portion filetée selon un deuxième sens opposé au sens du filetage du fond;
- se munir d'un élément intermédiaire présentant une première portion filetée destinée à coopérer avec la portion filetée du fond et une deuxième portion filetée destinée à coopérer avec la portion de la carrure;
- visser l'élément intermédiaire sur le fond au moyen de ladite première portion filetée jusqu'en butée;
- visser l'ensemble fond/élément intermédiaire sur la carrure au moyen de ladite deuxième portion filetée de manière que le fond vienne en butée avec la carrure, et
- continuer de tourner le fond jusqu'à l'orientation désirée par rapport à la carrure, provoquant ainsi un déplacement vertical de l'élément intermédiaire par rapport au fond.

D'autres caractéristiques et avantages de la présente invention ressortiront plus clairement de la description qui va suivre d'un exemple de réalisation de la boîte de montre conforme à l'invention, cet exemple étant donné à titre purement illustratif et non limitatif en liaison avec les dessins annexés sur lesquels:
- la figure 1 est une vue en coupe partielle éclatée d'une boîte de montre selon l'invention;
- la figure 2 est une vue similaire à celle de la figure 1 sur laquelle l'élément intermédiaire est vissé sur le fond de la boîte de montre;
- la figure 3A est une vue en coupe partielle d'une boîte de montre selon l'invention sur laquelle le fond est vissé en butée contre la carrure de la boîte de montre;
- la figure 3B est une vue partielle de la face visible du fond de la boîte de montre en position désalignée;
- la figure 4A est une vue en coupe partielle d'une boîte de montre selon l'invention dans laquelle le fond a été orienté dans une position désirée après avoir été vissé en butée contre la carrure de la boîte de montre;
- la figure 4B est une vue analogue à celle de la figure 3A, le fond de la boîte de montre étant cette fois aligné,
- la figure 5 est une vue en perspective de l'élément intermédiaire.
- la figure 6 est une vue analogue à celle de la figure 2 montrant une variante de réalisation ; et
- la figure 7 est une vue analogue à la figure 1 illustrant un autre mode de réalisation d'une boite de montre selon l'invention.

La présente invention procède de l'idée générale inventive qui consiste à visser un fond non plus directement sur la carrure d'une boîte de montre, mais à l'aide d'un élément intermédiaire vissé respectivement sur le fond et la carrure au moyen de deux filetages ayant des pas de sens opposés. Ainsi, lorsque le fond est vissé en butée sur la carrure, le fond peut encore être pivoté par rapport à la carrure de la montre afin de régler son alignement par exemple par rapport à l'axe vertical 12 heures-6 heures de ladite montre. Ceci est rendu possible grâce au déplacement de l'élément intermédiaire le long du filetage de la carrure, déplacement autorisé par l'arrangement des deux filetages à pas de sens opposés. Grâce à ces caractéristiques, la présente invention procure en outre une boîte de montre dont la carrure et le fond ne nécessitent pas d'être usinés avec une grande précision, ce qui permet de réduire les coûts de fabrication.

La boîte de montre selon l'invention est représentée en coupe et à l'état dissocié sur la figure 1. Désignée dans son ensemble par la référence numérique générale 1, la boîte 1 comporte une carrure 2 définissant un logement 4 fermé de façon classique par un verre (non représenté) et un fond 6 ainsi qu'un élément intermédiaire 8 destiné à être interposé entre le fond 6 et la carrure 2. La carrure 2 présente également un perçage 10 pour le passage d'une tige (non représentée) sur laquelle est fixée une couronne 12. Le fond 6 qui, dans l'exemple représenté, est circulaire, présente une portion filetée 14 dont le pas est orienté selon un premier sens tandis que la carrure 2 comprend une portion filetée 16 dont le pas est orienté selon un deuxième sens opposé à celui du fond 6. L'élément intermédiaire 8 présente une première portion filetée 18 destinée à coopérer avec la portion filetée 14 du fond 6 et une deuxième portion filetée 20 destinée à coopérer avec la portion filetée 16 de la carrure 2. L'élément intermédiaire 8 se présente dans le mode de réalisation représenté sous la forme d'une bague munie d'une ouverture intérieure circulaire 22. La surface extérieure de la bague 8 est étagée et comprend une portion cylindrique 24 ayant un premier diamètre D1 suivie d'une portion cylindrique 26 ayant un deuxième diamètre D2 inférieur au premier diamètre D1.

La première portion filetée 18 de la bague 8 est réalisée dans la paroi cylindrique de l'ouverture 22 de celle-ci tandis que la deuxième portion filetée 20 est réalisée sur la portion cylindrique 24 extérieure de grand diamètre de la bague 8.

On notera également que la portion 26 de diamètre inférieur de la bague 8 comprend à sa surface extérieure une gorge annulaire 28 dans laquelle est disposé un anneau élastique 30 dont la fonction sera précisée ci-après.

A la figure 1 on voit également que la face 32 du fond 6 dirigée vers l'intérieur de la boîte 1 comprend une rainure annulaire 34 dont une paroi verticale comprend le filetage 14 destiné à coopérer avec le filetage 18 de la bague 8. La largeur de la rainure 34 est dimensionnée pour recevoir la portion 26 de diamètre inférieur de la bague 8 et comprimer l'anneau élastique 30 contre la paroi 36 de la rainure 34 opposée au filetage 14 lorsque la bague 8 est vissée sur le fond 6. On comprend donc que lorsque l'anneau élastique 30 est comprimé contre la paroi 36 de la rainure 34, les forces de frottement entre la bague 8 et le fond 6 augmentent et engendrent une augmentation du couple de friction entre ces deux éléments.

La bague 8 peut être réalisée par exemple en acier. Quant à l'élément élastique de blocage 30, il peut être réalisé en un élastomère naturel ou synthétique, ou encore en un matériau thermoplastique dont le taux de rémanence après compression est bien adapté aux besoins de la présente invention.

De préférence, la hauteur de la portion 24 de diamètre supérieur de la bague 8 est inférieure à la hauteur de la portion 26 de diamètre inférieur de cette bague 8 et la profondeur de la rainure annulaire 34 du fond 6 est supérieure ou égale à la hauteur de la portion 26 de diamètre inférieur de la bague 8.

On notera qu'un joint torique 38 est classiquement inséré dans une gorge annulaire 40 pratiquée à la base de la carrure 2 pour garantir l'étanchéité entre le fond 6 et la carrure 2 et que la surface extérieure 42 du fond 6 tournée du côté du poignet du porteur de la montre 26 comprend des encoches 44 qui servent à l'introduction des tenons d'une clé de serrage (non représentée).

A la figure 6 on a représenté une variante de réalisation de la boîte de montre selon l'invention dans laquelle les éléments identiques à ceux décrits précédemment sont désignés par les mêmes références numériques. Cette variante de réalisation se distingue de la boite de montre décrite en liaison avec les figures 1 à 5 en ce que les moyens pour augmenter le couple de friction entre la bague 8 et le fond 6 sont formés par un manchon cylindrique 50 disposé sur la portion cylindrique D2 de plus faible diamètre de la bague 8, le diamètre extérieur du manchon 50 et le diamètre défini par la paroi intérieure 36 étant ajustés pour créer une friction lorsque la bague 8 est vissée sur le fond 6. Le manchon peut être typiquement réalisé en Asutane, commercialisé par la société Asulab SA, Marin, Suisse.

A la figure 7 on a représenté une autre variante de réalisation de la boîte de montre selon l'invention dans laquelle les éléments identiques à ceux décrits précédemment sont désignés par les mêmes références numériques. Cette variante de réalisation se distingue de la boite de montre décrite en liaison avec les figures 1 à 5 en ce que les portions filetées 18 et 20 de la bague 8 sont ménagées toutes les deux sur le pourtour extérieur de la bague et en particulier sur le même diamètre. En outre on notera que la portion filetée 14 du fond est ménagée dans la paroi opposée de la rainure, et que les moyens pour augmenter le couple de friction entre la bague 8 et le fond 6 sont formés par un manchon 50 disposé dans la rainure 34 entre la paroi de la rainure opposée à la portion filetée 14 et la paroi cylindrique intérieure de la bague 8.

On va maintenant décrire en liaison avec les figures 2 à 5 le procédé d'orientation du fond 6 de la boîte 1 sur la carrure 2.

Pour ce faire, on assemble dans une première étape la bague 8 sur le fond 6 par vissage de ces éléments l'un sur l'autre dans un premier sens de rotation jusqu'à ce que la portion 24 de plus grand diamètre vienne en butée contre la face 32 du fond 6. Ce faisant, le joint 28 est alors comprimé contre la paroi 36 de la rainure 34 et engendre un couple de friction qui est plus important que le couple de friction entre la bague 8 et la carrure 2 lorsque la bague 8 sera ultérieurement vissée sur la carrure 2.

Une fois l'ensemble formé par le fond 6 et la bague 8 assemblé par vissage, cet ensemble est ensuite vissé par l'introduction des tenons d'une clé de serrage dans les encoches 44 sur la carrure 2 par le filetage 20 qui présente un pas dans un sens opposé à celui du filetage 18 et qui vient en prise avec le filetage 16 de ladite carrure 2. Le vissage de l'ensemble fond 6-bague 8 s'interrompt lorsque le fond 6 vient en butée sur la surface inférieure de la carrure 2.

Une fois vissé, on voit à la figure 3A que le fond 6 sur lequel un motif 46 est reporté (en l'espèce, il s'agit de la lettre grecque majuscule oméga) est totalement désaligné par rapport à l'axe vertical 12h-6h de la montre. Le problème consiste donc à redresser ce motif 46 afin qu'il soit convenablement aligné et que l'aspect esthétique de la montre s'en trouve amélioré. A cet effet, une fois le fond 6 vissé en butée sur l'élément intermédiaire 8, on continue de visser ledit fond 6 toujours à l'aide de la clé de serrage. A ce moment, comme le fond 6 bute contre la carrure 2 et comme la bague 8 est vissée sur le fond 6 au moyen du filetage 18 dont le pas est de sens opposé à celui 20 par lequel elle est vissée sur la carrure 2, le fond 6 peut être tourné pour l'orienter de la manière désirée, en provoquant un déplacement vertical de la bague 8 le long du filetage 16 de la carrure 2 (figure 4A).

Le problème se pose maintenant de savoir comment dévisser le fond 6 lorsque cela est nécessaire. A cet effet, on continue d'utiliser la clé de serrage pour dévisser cet ensemble jusque tant que l'ensemble fond 6-bague 8 se désolidarise de la carrure 2, la friction entre le fond 6 et la bague 8 maintenant l'ensemble solidaire. Après quoi, en utilisant la même clé de serrage ou un autre outil adapté, on dévisse la bague 8 du fond 6. A cet effet, la bague 8 comprend des encoches 48 pour la réception des tenons de l'outil (voir figure 5). Alternativement on peut continuer de visser le fond 6 pour que la bague 8 se déplace vers l'intérieur de la carrure le long de la portion filetée 16 jusqu'à ce que la bague se désolidarise du fond 6.

Le procédé décrit ci-dessus s'applique mutatis mutandis aux modes de réalisation de la boite de montre selon l'invention représentés aux figures 6 et 7.

Comme on l'aura compris de ce qui précède, la présente invention peut s'appliquer à tout type de pièce d'horlogerie présentant un fond fixé sur la carrure par vissage et ne nécessite, pour pouvoir être mise en oeuvre, que des modifications mineures qui pour l'essentiel ont trait à la forme à donner à la carrure 2 au niveau de sa partie inférieure où se fait la jonction avec le fond 6.

Il va de soi que l'invention n'est pas limitée au mode de réalisation qui vient d'être décrit et que diverses modifications et variantes simples peuvent être envisagées sans sortir du cadre de l'invention définie par les revendications annexées. En particulier, il pourrait être envisagé que la bague se visse sur le fond par un filetage prévu sur la surface extérieure de sa portion cylindrique de plus grand diamètre et qu'elle se visse sur la carrure par un filetage prévu sur la surface intérieure de sa portion cylindrique de plus petit diamètre.

## Revendications

1. Boîte de montre comportant une carrure (2) définissant un logement (4) fermé par un verre et un fond (6), le fond (6) présentant une portion filetée (14) selon un premier sens, la carrure comprenant en outre un élément intermédiaire (8) présentant une première portion filetée (18) coopérant avec la portion filetée (14) du fond (6), **caractérisée en ce que** la carrure (2) comprend une portion filetée (16) selon un deuxième sens opposé au sens du filetage (14) du fond (6) et **en ce que** l'élément intermédiaire comprend une deuxième portion filetée (20) coopérant avec la portion filetée (16) de la carrure (2).

2. Boîte de montre selon la revendication 1, **caractérisée en ce qu'**elle comprend en outre des moyens pour augmenter le couple de friction entre l'élément intermédiaire (8) et le fond (6).

3. Boîte de montre selon la revendication 2, **caractérisée en ce que** lesdits moyens pour augmenter le couple de friction comprennent un anneau ou manchon élastique (30) interposé entre l'élément intermédiaire (8) et le fond (6).

4. Boîte de montre selon l'une quelconque des revendications précédentes, **caractérisée en ce que** l'élément intermédiaire (8) comprend une bague munie d'une ouverture circulaire intérieure (22), d'une portion (24) d'un premier diamètre (D1) suivie d'une portion (26) ayant un deuxième diamètre (D2) inférieur au premier diamètre (D1), **en ce que** la première portion filetée (18) est ménagée dans la paroi délimitant son ouverture (22) et **en ce que** la deuxième portion filetée (20) est ménagée sur la surface de la portion (24) de plus grand diamètre de la bague.

5. Boîte de montre selon la revendication 4, **caractérisée en ce que** la face (32) du fond (6) dirigée vers l'intérieur de la boîte (1) comprend une rainure annulaire (34) dont une des parois verticales (36) comprend un filetage (14) destiné à coopérer avec ladite première portion filetée (18) de la bague (8), la largeur de la rainure (34) étant dimensionnée pour recevoir la portion (26) de diamètre inférieur de la bague (8).

6. Boîte de montre selon les revendications 3 et 4, **caractérisée en ce que** la portion (26) de diamètre inférieur de la bague (8) comprend une gorge annulaire (28) dans laquelle est disposé ledit anneau élastique (30).

7. Boîte de montre selon l'une quelconque des revendications 4 à 6, **caractérisée en ce que** la hauteur de la portion (24) de diamètre supérieur de la bague (8) est inférieure à la hauteur de la portion (26) de diamètre inférieur de la bague (8).

8. Boite de montre selon l'une quelconque des revendications 4 à 7, **caractérisée en ce que** la profondeur de la rainure annulaire (34) du fond (6) est supérieure ou égale à la hauteur de la portion (24) de diamètre inférieur de la bague (8).

9. Boîte de montre selon l'une des revendications 1 à 3, **caractérisée en ce que** l'élément intermédiaire (8) comprend une bague munie d'une ouverture circulaire intérieure (22), et d'une surface cylindrique extérieure comprenant successivement la première portion filetée (18) et la deuxième portion filetée (20).

10. Boîte de montre selon la revendication 9, **caractérisée en ce que** la face (32) du fond (6) dirigée vers l'intérieur de la boîte (1) comprend une rainure annulaire (34) dont une des parois verticales (36) comprend un filetage (14) destiné à coopérer avec ladite première portion filetée (18) de la bague (8), la largeur de la rainure (34) étant dimensionnée pour recevoir la bague (8) avec l'interposition d'un manchon entre la bague et la paroi verticale opposée à celle comprenant ledit filetage (14).

11. Procédé d'orientation d'un fond (6) de boîte de montre (1) sur la carrure (2), **caractérisé en ce qu'**il comprend les étapes de:
- se munir d'un fond (6) présentant une portion filetée (14) selon un premier sens;
- se munir d'une carrure (2) de boîte de montre (1) comprenant une portion filetée (16) selon un deuxième sens opposé audit premier sens;
- se munir d'un élément intermédiaire (8) présentant une première portion filetée (18) destinée à coopérer avec la portion filetée (14) du fond (6) et une deuxième portion filetée (20) destinée à coopérer avec la portion filetée (16) de la carrure (2);
- visser l'élément intermédiaire (8) sur le fond (6) au moyen de ladite première portion filetée (18) jusqu'en butée;
- visser l'ensemble fond (6)-élément intermédiaire (8) sur la carrure (2) au moyen de ladite deuxième portion filetée (20) de manière que le fond (6) vienne en butée avec la carrure (2);
- continuer de tourner le fond (6) jusqu'à l'orientation désirée par rapport à la carrure (2), provoquant ainsi un déplacement vertical de l'élément intermédiaire (8) par rapport au fond (6).

## Claims

1. Watchcase including a middle part (2) defining a housing (4) closed by a crystal and a back cover (6), the back cover (6) having a screw thread portion (14) in a first direction, said middle part further including an intermediate element (8) having a first screw thread portion (18) cooperating with the screw thread portion (14) of the back cover (6), **characterised in that** the middle part (2) includes a screw thread portion (16) in a second direction opposite to screw thread direction of the back cover (6), and **in that** the intermediate element includes a second screw thread portion (20) cooperating with the screw thread portion (16) of the middle part (2).

2. Watchcase according to claim 1, **characterized in that** said watchcase further includes means for increasing the friction couple between the intermediary element (8) and the back cover (6).

3. Watchcase according to claim 2, **characterized in that** said means for increasing the friction couple include an elastic ring or sleeve (30) inserted between the intermediary element (8) and the back cover (6).

4. Watchcase according to any of the preceding claims, **characterized in that** the intermediary element (8) includes a ring provided with an inner circular opening (22), a section (24) having a first diameter (D1) followed by a second section (26) having a second diameter (D2) smaller that said first diameter (D1), **in that** said first screw thread portion (18) is arranged in the wall delimiting its opening (22) and **in that** said second screw thread portion (20) is arranged in the surface of said section (24) of greater diameter of the ring.

5. Watchcase according to claim 4, **characterized in that** the face (32) of the back cover (6) oriented towards the inside of the watchcase (1) includes an annular groove (34) one vertical wall of which (36) including a screw thread (14) intended to cooperate with said first screw thread portion (18) of said ring (8), the width of the groove (34) having dimensions for accommodating the section (26) of smaller diameter of the ring (8).

6. Watchcase according to claims 3 and 4, **characterized in that** the section (26) of smaller diameter of the ring (8) includes an annular recess (28) in which said elastic ring (30) is disposed.

7. Watchcase according to any of the preceding claims 4 to 6, **characterized in that** the height of the section (24) of greater diameter of the ring (8) is smaller that the height of the section (26) of smaller diameter of the ring (8).

8. Watchcase according to any of the preceding claims 4 to 7, **characterized in that** the depth of the annular groove (34) of the back cover (6) is equal or greater to the height of the section (24) of smaller diameter of the ring (8).

9. Watchcase according to any of the claims 1 to 3, **characterized in that** the intermediary element (8) includes a ring provided with an inner circular opening (22) and an external cylindrical surface including successively the first screw thread portion (18) and the second screw thread portion (20).

10. Watchcase according to claim 9, **characterized in that** that the face (32) of the back cover (6) oriented towards the inside of the watchcase (1) includes an annular groove (34) one vertical wall of which (36) including a screw thread (14) intended to cooperate with said first screw thread portion (18) of said ring (8), the width of the groove (34) having dimensions for accommodating the ring (8), a sleeve being inserted between the ring and the vertical wall opposite to the wall including said screw thread (14).

11. Method for aligning a back cover (6) of a watchcase (1) on a middle part (2) **characterized in that** it includes the steps of:
- providing a back cover (6) having a screw thread portion (14) in a first direction,
- providing a middle part (2) of a watchcase (1) including a screw thread portion (16) in a second direction opposite to said first direction,
- providing an intermediary element (8) having a first screw thread portion (18) cooperating with the screw thread portion (14) of the back cover (6) and a second screw thread portion (20) cooperating with the screw thread portion (16) of the middle part (2),
- screwing said intermediary element (8) onto the back cover (6) using said first screw thread portion (18) until its abuts against said back cover,
- screwing the back cover (6)- intermediary element (8) assembly onto the middle part (2) using said second screw thread portion (20) so that back cover (6) abuts against said middle part (2),
- further rotating the back cover (6) until the desired alignment with respect to the middle part (2), thereby causing the vertical displacement of the intermediary element (8) with respect to the back cover (6).

## Patentansprüche

1. Uhrgehäuse, umfassend einen Gehäusemittelteil (2), der eine durch ein Glas und durch einen Boden (6) abgeschlossene Aufnahme (4) definiert, wobei der Boden (6) einen gewindeten Abschnitt (14) gemäss einer ersten Richtung aufweist, welcher Gehäusemittelteil ausserdem ein Zwischenelement (8) umfasst, das einen ersten gewindeten Abschnitt (18) umfasst, der mit dem gewindeten Abschnitt (14) des Bodens (6) zusammenwirkt, **dadurch gekennzeichnet, dass** der Gehäusemittelteil (2) einen gewindeten Abschnitt (16) gemäss einer zweiten Richtung, die der Richtung des Gewindes (14) des Bodens (6) entgegengesetzt ist, umfasst und dass das Zwischenelement einen zweiten gewindeten Abschnitt (20) umfasst, der mit dem gewindeten Abschnitt (16) des Gehäusemittelteils (2) zusammenwirkt.

2. Uhrgehäuse nach Anspruch 1, **dadurch gekennzeichnet, dass** es zudem Mittel zum Erhöhen der Reibpaarung zwischen dem Zwischenelement (8) und dem Boden (6) umfasst.

3. Uhrgehäuse nach Anspruch 2, **dadurch gekennzeichnet, dass** die Mittel zum Erhöhen der Reibpaarung einen zwischen das Zwischenelement (8) und den Boden (6) eingefügten elastischen Ring oder Muffe (30) umfassen.

4. Uhrgehäuse nach einem der vorhergehenden Ansprüche, **dadurch gekennzeichnet, dass** das Zwischenelement (8) einen Ring umfasst, der mit einer inneren kreisförmigen Öffnung (22), mit einem einen ersten Durchmesser (D1) aufweisenden Abschnitt (24) und mit einem diesem Letzteren nachfolgenden Abschnitt (26), der einen zweiten Durchmesser (D2) aufweist, der kleiner ist als der erste Durchmesser (D1), ausgerüstet ist, dass der erste gewindete Abschnitt (18) in der seine Öffnung (22) begrenzenden Wand ausgebildet ist und dass der zweite gewindete Abschnitt (20) auf der Oberfläche des einen grösseren Durchmesser aufweisenden Abschnitts (24) des Rings ausgebildet ist.

5. Uhrgehäuse nach Anspruch 4, **dadurch gekennzeichnet, dass** die zur Innenseite des Gehäuses (1) ausgerichtete Fläche (32) des Bodens (6) eine ringförmige Nut (34) umfasst, wobei eine deren senkrechter Wände (36) eine Windung (14) umfasst, die dazu bestimmt ist, mit dem ersten gewindeten Abschnitt (18) des Rings (8) zusammenzuwirken, wobei die Breite der Nut (34) derart bemessen ist, dass sie den einen kleineren Durchmesser aufweisenden Abschnitt (26) des Rings (8) aufnimmt.

6. Uhrgehäuse nach den Ansprüchen 3 und 4, **dadurch gekennzeichnet, dass** der einen kleineren Durchmesser aufweisende Abschnitt (26) des Rings (8) eine ringförmige Kehle (28) umfasst, in welcher der elastische Ring (30) angeordnet ist.

7. Uhrgehäuse nach einem der Ansprüche 4 bis 6, **dadurch gekennzeichnet, dass** die Höhe des einen grösseren Durchmesser aufweisenden Abschnitts (24) des Rings (8) geringer ist als die Höhe des einen kleineren Durchmesser aufweisenden Anschnitts (26) des Rings (8).

8. Uhrgehäuse nach einem der Ansprüche 4 bis 7, **dadurch gekennzeichnet, dass** die Tiefe der ringförmigen Nut (34) des Bodens (6) grösser oder gleich ist wie die Höhe des einen kleineren Durchmesser aufweisenden Abschnitts (24) des Rings (8).

9. Uhrgehäuse nach einem der Ansprüche 1 bis 3, **dadurch gekennzeichnet, dass** das Zwischenelement (8) einen Ring umfasst, der mit einer inneren kreisförmigen Öffnung (22) und mit einer äusseren zylindrischen Fläche ausgerüstet ist, die nacheinander den ersten gewindeten Abschnitt (18) und den zweiten gewindeten Abschnitt (20) umfasst.

10. Uhrgehäuse nach Anspruch 9, **dadurch gekennzeichnet, dass** die zur Innenseite des Gehäuses (1) ausgerichtete Fläche (32) des Bodens (6) eine ringförmige Nut (34) umfasst, wobei eine deren senkrechter Wände (36) eine Windung (14) umfasst, die dazu bestimmt ist, mit dem ersten gewindeten Abschnitt (18) des Rings (8) zusammenzuwirken, wobei die Breite der Nut (34) derart bemessen ist, dass sie den Ring (8) unter Zwischenlage einer Muffe zwischen dem Ring und der senkrechten Wand, die der das Gewinde (14) aufweisenden Wand entgegengesetzt ist, aufnimmt.

11. Verfahren zum Ausrichten eines Bodens (6) eines Uhrgehäuses (1) auf dem Gehäusemittelteil (2), **dadurch gekennzeichnet, dass** es folgende Schritte umfasst:
- Bereitstellen eines Bodens (6), der einen gewindeten Abschnitt (14) gemäss einer ersten Richtung umfasst;
- Bereitstellen eines Mittelteils (2) eines Uhrgehäuses (1), der einen gewindeten Abschnitt (16) gemäss einer zweiten Richtung, die der ersten Richtung entgegengesetzt ist, umfasst;
- Bereitstellen eines Zwischenelements (8), das einen ersten gewindeten Abschnitt (18) umfasst, der dazu bestimmt ist, mit dem gewindeten Abschnitt (14) des Bodens (6) zusammenzuwirken, und das einen zweiten gewindeten Abschnitt (20) umfasst, der dazu bestimmt ist, mit dem gewindeten Abschnitt (16) des Gehäusemittelteils (2) zusammenzuwirken;
- Festschrauben des Zwischenelements (8) am Boden (6) mittels des ersten gewindeten Abschnitts (18) bis zum Anschlag;
- Festschrauben der aus dem Boden (6) und dem Zwischenelement (8) gebildeten Einheit am Gehäusemittelteil (2) mittels des zweiten gewindeten Abschnitts (20), derart, dass der Boden (6) am Gehäusemittelteil (2) zur Anlage kommt;
- Weiterdrehen des Bodens (6) bis zu der im Verhältnis zum Gehäusemittelteil (2) gewünschten Ausrichtung, wobei so eine senkrechte Verlagerung des Zwischenelements (8) im Verhältnis zum Boden (6) hervorgerufen wird.
